# EUROPÄISCHE PATENTSCHRIFT

(11) **EP 0 325 182 B1**
(45) Veröffentlichungstag und Bekanntmachung des Hinweises auf die Patenterteilung: **15.02.1995**
(21) Anmeldenummer: 89100612.4
(22) Anmeldetag: 14.01.1989
(51) Int. Cl.: H01R 33/09, H01R 4/48

(54) **Fassung für eine Zweistift-Halogenlampe**
Socket for a two-pin halogen bulb
Douille pour une lampe halogène à deux broches

(30) Priorität: 19.01.1988 DE 8800561 U
(43) Veröffentlichungstag der Anmeldung: 26.07.1989
(73) Patentinhaber: BENDER & WIRTH GMBH & CO., D-58566 Kierspe (DE)
(72) Erfinder: Willnat, Helmut, D-5883 Kierspe (DE); Meichsner, Manfred, D-5883 Kierspe (DE)
(74) Vertreter: Ludewig, Karlheinrich, Dipl.-Ing.

(56) Entgegenhaltungen:
- DE-C- 538 213
- DE-U- 8 627 226
- DE-U- 8 711 331
- US-A- 3 524 960

## Beschreibung

Die Erfindung betrifft eine Fassung für eine Zweistifthalogenlampe. Derartige Fassungen werden vielfach verwendet. Hierbei wird die Fassung in einem Gehäuse, beispielsweise einem Leuchtengehäuse, befestigt. Die Fassungskontakte werden über Drähte zur Kontaktierung an Befestigungsteile geführt, die ihrerseits an die jeweiligen Stromleitungen zur Stromversorgung der Halogenlampe angeschlossen sind. Hierdurch ergibt sich eine zeitaufwendige Montage, da die Drähte jeweils an die Fassungskontakte und die Befestigungsteile angeschlossen werden müssen. Bei einer fehlerhaften Montage sind die Fassungen unbrauchbar, ohne daß der Fehler auf den ersten Blick ersichtlich ist. In der DE-U 87 11 331 ist eine Fassung bekannt geworden, bei der zur Kontaktierung und Stromversorgung der Lampenstifte besondere Schrauben vorgesehen sind. Diese Schrauben können erst dann an die Lampenstifte herangeführt werden, wenn die Halogenlampe selber in der Fassung eingeführt ist.

Das als Fassung ausgebildete Jochteil weist mit Innengewinde versehene Nieten auf. Zwischen den Köpfen dieser Niete und dem Jochteil sind schwenkbar stangenförmige Fußteile befestigt. Die Fassung selber ist schwenkbar zu den Fußteilen, die die Fassung tragen, ausgebildet.

Gemäß der Erfindung wird eine Fassung gemäß Anspruch 1 vorgeschlagen. Durch die vorgesehene stromleitende Verbindung wird sichergestellt, daß bei Halterung in einem Gehäuse oder an Stromschienen bei der Befestigungsteil zwangsläufig eine Kontaktierungsmöglichkeit mit den Stromleitern eines Stromnetzes möglich ist, so daß nach der Befestigung der Fassung die Fassungskontakte selber bereits an die Strom-Versorgungsleitungen angeschlossen sind. Hierdurch ergibt sich eine einfache Montage, da insgesamt ein ganzer Arbeitsgang, nämlich das Verdrahten der Fassung unabhängig von der Befestigungsteil, erspart wird, bzw. die nicht mehr notwendige Verlegung von Anschlußleitungen. Es wird eine einfache und in vielen Fällen optisch wirksame Konstruktion und ein harmonisches Design ermöglicht. Darüberhinaus kann durch das Funktionselement, das das Befestigungsteil, der Fassungskontakt oder ein Teil davon ist, auf zusätzliche Anschlußelemente wie Leitungen, Klemmen, Flachstecker, Stifte oder ähnliches verzichtet werden. Außerdem ermöglicht diese Ausbildung, daß Fehler in der Verdrahtung der Lampenfassung nicht auftreten können, da zwangsläufig beim Aufbau der Fassung die Kontaktierung erfolgt. Schließlich ist durch diese Ausbildung die Anzahl der Bauteile der Fassung klein, wodurch der Aufwand für Herstellung und Montage klein ist.

Vorteilhafterweise ist das Funktionselement als metallisches Stanzteil und/oder Drehteil ausgebildet. Hierdurch ist eine einfache Fertigung der stromleitenden Verbindung gegeben. Außerdem wird die Montage weiter vereinfacht.

Bei einem besonderen Ausführungsbeispiel der Erfindung sind bereichsweise die Stanzteile bzw. die Drehteile als starres Widerlager für die Halogenlampenstifte ausgebildet. Auf diese Weise ergibt sich weiterhin eine einfache Kontakttierungsmöglichkeit für die Fassungsstifte, da diese nunmehr nur noch zur Kontaktgabe die Widerlager berühren müssen bzw. anliegen müssen, wodurch dann die Lampenstifte nach Befestigung der Fassung an die Stromleitung bereits an die Stromversorgung angeschlossen sind. Günstigerweise ist ein Abschnitt des Stanzteiles als ein gegen einen Lampenstift federnder Teil vorgesehen. Hierdurch ergibt sich eine sichere Kontaktierungsanlage für die Stifte der Halogenlampe. Trotzdem ist eine wohlfeile Herstellung gegeben, da der federnde Abschnitt unmittelbar einstückig an das Stanzteil angeformt sein kann. Hierbei könnte die Federung über einen filmartigen scharnierartigen Abschnitt der Stanzteile erfolgen.

Bei einem weiteren Ausführungsbeispiel der Erfindung erstrecken sich die Funktionselemente bereichsweise auf die die Lampe aufnehmende Seite des Sockels. Bei einem anderen Ausführungsbeispiel sind die Funktionselemente bereichsweise auf der Seite des Sockels angeordnet, die der die Lampe aufnehmenden Seite abgewandt ist. Je nach Anwendung der Fassung in den Leuchten, Geräten oder Einrichtungen und je nach Gestaltung des Sockels ergeben diese Anordnungen eine einfache und raumsparende Ausbildung. Der Fassungssockel selber wird kaum in seinen Abmessungen vergrößert, trotzdem bildet er aber eine sichere Gewähr dafür, daß die Lampe leicht an die Stromleitungen anschließbar ist. Schließlich wird die Montage der Fassung selber vereinfacht, weil eine einfachere Kontaktierungsmöglichkeit gegeben ist. Empfehlenswert ist es auch, wenn die Funktionselemente bereichsweise an der Mantelfläche des Sockels angeordnet sind, da hierdurch die Möglichkeit der Befestigungsteil und die Herstellung des Kontaktanschluß wesentlich erleichtert und vergrößert wird.

Bei einem besonderen Ausführungsbeispiel der Erfindung ist am Befestigungsteil des Sockels ein zur Halterung und Ausrichtung der Fassung dienender Schraub-, Klemm- und/oder Schliefanschluß vorgesehen, mit dem bei der Befestigung der Fassung zugleich Stromleitungen kontaktierbar sind. Durch solche Anschlüsse ergibt sich eine einfache Befestigungsteil der Fassung, einschließlich ihrer Kontaktierung an das Stromnetz.

Eine besonders günstige Herstellung der Fassung ergibt sich dadurch, daß einer der Befestigungsteile sowie einer der Fassungskontakte in einer gemeinsamen in Draufsicht gesehen im wesentlichen rechteckförmigen Sockelausnehmung angeordnet sind, hierbei ist an der einen Schmalseite der Ausnehmung der Befestigungsteil vorgesehen, während an der anderen Schmalseite der rechteckförmigen Ausnehmung sich eine zur Kontaktgabe für die Lampenstifte dienende Druckfeder abstützt. Diese Ausbildung erlaubt eine einfache Herstellung und sichere Montage der Fassung, da zum einen nur wenige Bauteile in die Fassung eingesetzt werden müssen und zum anderen eine übersichtliche Anordnung gegeben ist.

Günstigerweise ist das Funktionselement als ein mit einem zur Befestigungsteil dienenden Innengewinde versehener Hohlniet ausgebildet an dessem Außenmantel ein Widerlager mit der Anlagefläche für einen Lampenstift angeformt ist. Ein solches Funktionselement erlaubt eine einfache Herstellung und Montage, wobei durch den Niet eine sichere Befestigungsteil der Fassung und der Teile der Fassung gewährleistet ist. Zugleich erfolgt aber auch eine einfache Kontaktierung für die Lampenstifte. Vorteilhafterweise ist hierbei das Funktionselement als Drehteil aus einem Profilteil, wie Profilstange, Profildraht, herstellbar, wodurch die Herstellung des Funktionselementes kostengünstig möglich ist.

Auf der Zeichnung ist der Erfindungsgegenstand in mehreren Ausführungsbeispielen dargestellt und zwar zeigen:
- Fig. 1: eine Draufsicht auf eine an ein Stromnetz angeschlossene Lampenfassung,
- Fig. 2: einen Querschnitt nach der Linie II-II der Fig. 1,
- Fig. 3: eine Rückansicht des Sockels bei dem ersten Ausführungsbeispiel,
- Fig. 4: eine Vorderansicht des Sockels bei einem zweiten Ausführungsbeispiel der Erfindung,
- Fig. 5: ein weiteres Ausführungsbeispiel des Sockels der Fassung in Draufsicht,
- Fig. 6: der Sockel nach Fig. 5 mit Befestigungsteilsbereichen und Fassungskontakten,
- Fig. 7: einen Schnitt nach der Linie VII-VII der Fig. 6,
- Fig. 8: in Seitenansicht und größerem Maßstabe das Funktionselement als Drehteil, und
- Fig. 9: einen Schnitt nach der Linie IX-IX der Fig. 8.

Die in den Fig. 1-3 dargestellte Fassung 10 dient zur Halterung einer Zweistift-Halogenlampe 33. Sie besteht aus einem Sockel 11, der Aufnahmen 14 trägt, in die Fassungskontakte 15 einsetzbar sind. Die Vorderseite mit den Aufnahmen 14 ist mit einer Glimmerplatte 12 abgedeckt. Die Glimmerplatte ist mittels Befestigungsteilen 17, die als Nieten 18 ausgebildet sind, an dem Sockel befestigbar, wobei die Glimmerplatte, wie aus Fig. 2 ersichtlich ist, in einer stirnseitigen Vertiefung des Sockels 11 vorgesehen ist. Die Glimmerplatte ist mit Einführungsöffnungen 13 für die Stifte 34 der Halogenlampe 33 versehen, hierbei greifen die Stifte 34 zur Kontaktierung in die Fassungskontakte 15.

Bei den dargestellten Ausführungsbeispielen bestehen die Fassungskontakte 15 aus einer beweglichen Platte 20, die über eine Feder 16 gegen ein Widerlager 21 gedrückt wird. Zwischen der beweglichen Platte 20 und dem Widerlager 21 eines Fassungskontaktes greift ein Stift 34 der Lampe 33 ein.

Das Widerlager ist mit rinnenartigen Vertiefungen 22 versehen, in denen bereichsweise die Stifte 34 der Halogenlampe 33 zwecks Führung und Kontaktierung eingeführt werden. Hierbei bildet die rinnenartige Vertiefung eine Anlagefläche 31 für den Stift 34. Das Widerlager 21 ist als Abwinkelung eines metallischen Stanzteiles 23 ausgebildet, hierbei führt, wie Fig. 2 zeigt, der Hauptteil des Stanzteiles zu dem metallischen Niet 18, mit dem die Glimmerplatte gehalten ist. Das Stanzeteil 23, mit Widerlager 21 und mit der Anlagefläche 31 bildet dabei das materialeinheitliche und einstückig ausgebildete Funktionselement, über das die stromleitende Verbindung erfolgt.

Das Hauptteil der Stanzteiles 23 führt zum Befestigungsteil 17 des Sockels und kontaktiert dieses nietartige Befestigungsteil. Bei dem dargestellten Ausführungsbeispiel ist das Befestigungsteil in einem zwischen den beiden Stirnseiten des etwa zylinderförmig gestalteten Sockels verlaufenden Durchbruch 24 angeordnet.Bei einer auf der Sockelstirnseite zum Durchbruch 24 verlaufenden Ausnehmung 25, die von den Kontaktaufnahmen 14 zu den Durchbrüchen 24 führt, ist dabei der Hauptteil des Stanzteiles 23 angeordnet. Der Durchbruch 24 nimmt den Niet 18 auf, der das in der Ausnehmung 25 angeordnete Stanzteil 23 haltert und kontaktiert.

Das Befestigungsteil 17 bzw. der Niet 18 ist bei den dargestellten beiden Ausführungsbeispielen im Inneren mit einem Gewinde 26 versehen. Über Schrauben 27 ist dann der Sockel mit den beiden Nieten 18 an Stromleiterschienen 28 befestigbar. Hierbei folgt unmittelbar die Kontaktgabe von den Stromleiterschienen 28 über die Niete 18, den metallischen Stanzteilen 23 zu den Fassungskontakten 15, zu dem Widerlager 21. Beim Einführen der Stifte 34 der Halogenlampe 33 in die Öffnungen 13 liegt dann - nach Befestigung der Fassung am Stromleiter - die Lampe selber an dem Stromnetz.

Wie aus Fig. 2 und 3 hervorgeht, erfolgt bei dem einen Ausführungsbeispiel die stromleitende Verbindung von der Befestigungsteil zu den Fassungskontakten über die Stanzteile, die sich auf der Rückseite des Sockels befinden, also an der Seite, die der Lampe abgewandt ist.

Bei dem Ausführungsbeispiel nach Fig. 4 erfolgt die Stromversorgung über die Stanzteile 23, die auf der Vorderseite der Fassung angeordnet sind, an der Seite also, an der die Einführungsöffnungen 13 vorgesehen sind. Hierbei sind die Stanzteile sowie die Sockelaufnahmen durch eine Glimmerplatte 12 abgedeckt, deren Einführungsöffnungen 13 genau über den Fassungskontakten liegen. Es sei hier noch bemerkt, daß die Glimmerplatte zugleich die Sockelaufnahmen 14 verschließt, so daß die dort darin befindlichen Fassungskontakte gegen Herausfallen gesichert sind. Weiter sei noch nachgetragen, daß in Fig. 1 die Halogenlampe 33 strichpunktiert eingezeichnet ist.

Bei dem Ausführungsbeispiel nach Fig. 5 bis 7 ist die Sockelaufnahme für die Fassungskontakte als eine im wesentlichen rechteckige Sockelausnehmung 32 ausgebildet. Diese Sockelausnehmung endet an ihrer einen Schmalseite im Bereich des Durchbruches 24 für den Niet 18. In die Sockelausnehmung wird wiederum der Fassungskontakt 15 eingesetzt und zwar mit dem Niet 18, dem Widerlager 21, der beweglichen Platte 20 und der Feder 16. Wie nun Fig. 7 zeigt, ist der Niet 18 mit dem Widerlager 21 und dessen Anlagefläche 31 materialeinheitlich und einstückig ausgebildet. Es bildet bei diesem Ausführungsbeispiel der Niet mit dem Widerlager und dessen Anlagefläche das stromleitende Funktionselement.

An dem dem Niet 18 gegenüberliegenden Ende der sockelartigen Ausnehmung 32 stützt sich die Feder 16 ab, so daß die bewegliche Platte 20 immer gegen das Widerlager 21 bzw. die Stifte 34 der Halogenlampe 33 gedrückt wird.

Nachzutragen bleibt noch, daß die rinnenartige Vertiefung 22, wie Fig. 6 zeigt, bei dem einen Fassungskontakt als dreieckige Ausnehmung gestaltet ist, während bei dem anderen Ausführungsbeispiel die Vertiefung rechteckig gestaltet ist. Hierdurch kann beim Einsetzen der Halogenlampe bei etwaigen Toleranzunterschieden im Bereich des Abstandes der beiden Stifte 34 unterschiedlicher Lampen 33 ein Ausgleich stattfinden. Zur Erleichterung der Einführung ist das Widerlager sowie die bewegliche Platte 20 mit Einführungsschrägen für die Stifte 34 versehen.

In Fig. 8 und 9 ist nun daß Funktionselement in größeren Maßstabe dargestellt. Das Funktionselement ist als Drehteil ausgebildet und wird aus einem Profilteil hergestellt. An diesem Profilteil befindet sich bereits das Widerlager mit der rinnenartigen Vertiefung. Zur Herstellung jedes einzelnen Funktionsteiles wird nun aus dem Profilteil ein Abschnitt freigelegt, wobei dann bei der Herstellung durch einen Dreh- und Bohrvorgang die Nietherstellung erfolgt. Zur Befestigung werden dann die beiden freien Enden, wie Fig. 7 zeigt, umgebogen. Bei der Herstellung des Funktionselementes wird zugleich auch das Gewinde mit angefertigt.

Wie weiter noch zu erkennen ist, weist die Sockelausnehmung 32 seitliche Verbreiterungen 35 auf. In diese Verbreiterungen greifen Absätze 36 des Funktionselementes zur Lagesicherung ein. Diese Absätze waren bereits unmittelbar am Profilteil enthalten.

Wie bereits erwähnt, sind die dargestellten Ausführungsformen nur beispielsweise Verwirklichungen der Erfindung. Diese sind nicht darauf beschränkt. Vielmehr sind noch mancherlei Abänderungen möglich, sei es in der Form des Sockels der Fassung - diese könnte beispielsweise auch in Draufsicht gesehen rechteckig oder sechseckig gestaltet sein; - oder sei es schließlich hinsichtlich der Art der Befestigungsteil - statt der gezeigten Schraubbefestigungsteil könnte auch eine Klemmbefestigungsteil oder eine Schleifbefestigungsteil erfolgen, beispielsweise dadurch, daß am Befestigungsteil ein stiftartiger Vorsprung vorgesehen ist, der in eine hülsenartige Anschlußklemme eingreift, hierbei würde die Stromübertragung über Stifte erfolgen; bei einem Schleifanschluß könnte über einen Schraubring der Sockel mit seiner Befestigungsteil zwecks Kontaktierung gegen eine Anlage eines Leuchtengehäuses gedrückt werden, so daß hierüber eine Kontaktierung stattfinden würde. Das Funktionselement könnte auch materialeinheitlich und einstückig mit der Platte des Fassungskontaktes ausgebildet sein, hierbei wäre die Platte über eine Art Filmscharnier am Stanzteil befestigt. Die Platte besitzt dann die Anlagefläche für die Lampenstifte. Es sei noch nachgetragen, daß die Fassung einen Durchmesser aufweist, der kleiner als 20 mm ist. Weiter sei noch erwähnt, daß durch das Befestigungsteil die Fassung und somit die Lampe ausgerichtet wird und somit immer in einer gewählten Richtung zeigt, hierbei ist die Richtung nach Wunsch einstellbar und festlegbar.

### Bezugszeichenliste:

## Patentansprüche

1. Fassung (1o) für eine Zweistift-Halogenlampe (33) mit einem Sockel (11), der einerseits Fassungskontakte (15) für die Halogenlampenstifte (34), die beim Einsetzen der Lampe die Fassungskontakte (15) berühren, enthält und andererseits Befestigungsteile (17) zur Befestigung des Sockels (11) an Stromleiter (28) und zur starren Ausrichtbarkeit der Fassung (10) aufweist, wobei zwischen jeweils einem Befestigungsteil (17) und einem Fassungskontakt (15) eine stromleitende Verbindung (23;18) vorgesehen ist, wobei die stromleitenden Verbindungen Funktionselemente, d.h. die Befestigungsteile, die Fassungskontakte oder Teile davon, der Fassung (10) sind, wobei die Fassungskontakte (15) je aus einer Druckfeder (16), einer Anlagefläche (31) und einer beweglichen Platte (20) bestehen, wobei die bewegliche Platte (20) durch die Druckfeder (16) gegen einen Lampenstift (34) drückbar ist, und wobei die stromleitenden Verbindungen (23;18) materialeinheitlich und einstückig mit der Anlagefläche (31) für die Lampenstifte (34) und, vorzugsweise, den Befestigungsteilen (17) ausgebildet sind.

2. Fassung nach Anspruch 1, dadurch gekennzeichnet, daß das Funktionselement als metallisches Stanzteil (23) und/oder Drehteil (30) ausgebildet ist.

3. Fassung nach Anspruch 1 oder 2, dadurch gekennzeichnet, daß bereichsweise die Stanzteile (23) bzw. die Drehteile (30) als starres Widerlager (21) für die Halogenlampenstifte ausgebildet sind.

4. Fassung nach einem der Ansprüche 1 bis 3, dadurch gekennzeichnet, daß ein Abschnitt des Stanzteiles (23) als gegen einen Lampenstift federnder Teil ausgebildet ist.

5. Fassung nach einem der Ansprüche 1 bis 4, dadurch gekennzeichnet, daß die Funktionselemente bereichsweise sich auf der die Lampe (33) aufnehmenden Seite des Sockels (11) erstrecken.

6. Fassung nach einem der Ansprüche 1 bis 4, dadurch gekennzeichnet, daß die Funktionselemente bereichsweise auf der Seite des Sockels (11) angeordnet ist, die der die Lampe aufnehmenden Seite abgewandt ist.

7. Fassung nach einem der Ansprüche 1 bis 4, dadurch gekennzeichnet, daß die Funktionselemente bereichsweise an der Mantelfläche des Sockels (11) angeordnet sind.

8. Fassung nach einem der Ansprüche 1 bis 7, dadurch gekennzeichnet, daß am Befestigungsteil (17) des Sockels (11) ein zur Halterung und Ausrichtung der Fassung (10) dienender Schraub-, Klemm- und/oder Schleifanschluß vorgesehen ist, mit dem bei der Befestigung der Fassung (10) zugleich Stromleitungen (28) kontaktierbar sind.

9. Fassung nach einem der Ansprüche 1 bis 8, dadurch gekennzeichnet, daß einer der Befestigungsteile (17) sowie einer den Fassungskontakte (15) in einer gemeinsamen, in Draufsicht gesehen im wesentlichen rechteckförmigen Sockelausnehmung (32) angeordnet sind, hierbei ist an der einen Schmalseite der Ausnehmung (32) der Befestigungsteil (17) vorgesehen, während an der anderen Schmalseite der rechteckförmigen Ausnehmung (32) sich eine zur Kontaktgabe für die Lampenstifte dienende Druckfeder (16) abstützt.

10. Fassung nach einem der Ansprüche 1 bis 9, dadurch gekennzeichnet, daß das Funktionselement als ein mit einem zur Befestigung dienenden Innengewinde (20) versehener Hohlniet (18) ausgebildet ist, an dessem Außenmantel ein Widerlager (21) mit der Anlagefläche (31) für einen Lampenstift angeformt ist.

11. Fassung nach Anspruch 10, dadurch gekennzeichnet, daß das Funktionselement als Drehteil (30) aus einem Profilteil, wie Profilstange, Profildraht herstellbar ist.

## Claims

1. A lamp holder (10) for a two-pin halogen lamp (33), having a socket (11) which contains lamp holder contacts (15), on the one hand, for the halogen lamp pins (34) which touch the lamp holder contacts (15) when the lamp is in use, and which has fixing members (17), on the other hand, to fix the socket (11) to the conductor (28) and to rigidly straighten the lamp holder (10), wherein a conductive connection (23; 18) is provided between each fixing member (17) and a lamp holder contact (15), wherein the conductive connections are functional components, i.e. fixing members, lamp holder contacts or component parts thereof, of the lamp holder (10), wherein the lamp holder contacts (15) each consist of a pressure spring (16), a bearing surface (31) and a movable plate (20), wherein the movable plate (20) is able to be pressed by the pressure spring (16) against a lamp pin (34), and wherein the conductive connections (23; 18) are of the same material and are integrally formed with the bearing surface (31) for the lamp pins (34), and, preferably, with the fixing members (17).

2. A lamp holder according to Claim 1, characterised in that the functional component is in the form of a stamped metal part (23) and/or rotary member (30).

3. A lamp holder according to Claim 1 or 2, characterised in that regionally the stamped metal parts (23) and/or rotary members (30) are in the form of rigid abutments (21) for the halogen lamp pins.

4. A lamp holder according to one of Claims 1 to 3, characterised in that a section of the stamped metal part (23) is designed as a part which is spring-loaded relative to lamp pin.

5. A lamp holder according to one of Claims 1 to 4, characterised in that the functional components extend regionally on the side of the socket (11) which receives the lamp (33).

6. A lamp holder according to one of Claims 1 to 4, characterised in that the functional components are arranged regionally on the side of the socket (11) which is remote from the side which receives the lamp.

7. A lamp holder according to one of Claims 1 to 4, characterised in that the functional components are arranged regionally on the lateral surface area of the socket (11).

8. A lamp holder according to one of Claims 1 to 7, characterised in that provided on the fixing member (17) of the socket (11) is a screw-, clamp- and/or grinding attachment which serves to hold and straighten the lamp holder (10), with which attachment current conductions (28) can simultaneously be contacted during securing of the lamp holder (10).

9. A lamp holder according to one of Claims 1 to 8, characterised in that one of the fixing members (17) and one of the lamp holder contacts (15) is arranged in a common socket recess (32), which, viewed in plan, is substantially rectangular, the fixing member (17) being provided herein on the one narrow side of the recess (32), whilst a compression spring (16) bears upon the other narrow side of the rectangular recess (32), the compression spring serving as a contact maker for the lamp pins.

10. A lamp holder according to one of Claims 1 to 9, characterised in that the functional component is in the form of a hollow-type rivet (18) with an internal thread (20) provided for fixture purposes, an abutment (21) being formed on the outer casing of the hollow-type rivet, with the bearing surface (31) for a lamp pin.

11. A lamp holder according to Claim 10, characterised in that the functional component can be manufactured in the form of a rotary member (30) from a profiled member, such as a profiled rod, or profiled wire.

## Revendications

1. Dispositif de fixation (10), pour lampe à halogène (33) à deux broches, comprenant une douille (11) qui, d'une part, contient des contacts de douille (15), destinés à être associés aux broches (34) de la lampe à halogène qui viennent au contact de ces contacts de douille (15) lors de la mise en place de la lampe, et, d'autre part, comprend des parties de fixation (17), destinées à permettre la fixation de la douille (11) sur des conducteurs de courant (28) et à permettre une possibilité d'orientation rigide du dispositif de fixation (10), une liaison (23 18) conductrice de courant respective étant prévue entre chaque partie de fixation (17) et un contact de douille (15) associé, et les liaisons conductrices de courant constituant des éléments fonctionnels, formés des parties de fixation, des contacts de douille ou de parties de ceux-ci, faisant partie du dispositif de fixation (10), tandis que chaque contact de douille (15) est constitué d'un ressort de compression (16), d'une surface d'appui (31) et d'une plaquette mobile (20), laquelle est agencée de façon à pouvoir être appliquée par le ressort de compression (16) contre une broche (34) de la lampe et que les liaisons conduisant le courant (23 18) sont réalisées dans la même matière que les surfaces d'appui (31) prévues pour les broches (34) de la lampe, et de préférence les parties de fixation (17), et d'une seule pièce avec cette surface d'appui et/ou ces parties de fixation.

2. Dispositif de fixation selon la revendication 1, caractérisé en ce que l'élément fonctionnel est réalisé sous la forme d'une pièce (23) découpée à l'emporte-pièce et/ou d'une pièce tournée (30), qui est métallique.

3. Dispositif de fixation selon la revendication 1 ou 2, caractérisé en ce que certaines parties des pièces (23) découpées à l'emporte-pièce ou des pièces tournées (30) sont réalisées sous la forme d'appuis rigides (21) destinés à être associés aux broches de la lampe à halogène.

4. Dispositif de fixation selon l'une des revendications 1 à 3, caractérisé en ce qu'une partie de la pièce (23) découpée à l'emporte-pièce est réalisée sous la forme d'une partie exerçant une action élastique contre une broche de la lampe.

5. Dispositif de fixation selon l'une des revendications 1 à 4, caractérisé en ce que certaines parties des éléments fonctionnels s'étendent du côté de la douille (11) qui reçoit la lampe (33).

6. Dispositif de fixation selon l'une des revendications 1 à 4, caractérisé en ce que certaines parties des éléments fontionnels sont disposés du côté de la douille (11) qui est situé à l'opposé du côté recevant la lampe.

7. Dispositif de fixation selon l'une des revendications 1 à 4, caractérisé en ce que certaines parties des éléments fonctionnels sont disposés sur la surface périphérique de la douille (11).

8. Dispositif de fixation selon l'une des revendications 1 à 7, caractérisé en ce que, sur la partie de fixation (17) de la douille (11), il est prévu une borne à vis, à pince et/ou à frotteur qui sert à maintenir et à orienter le dispositif de fixation (10) et avec laquelle les conducteurs de courant (28) peuvent être en même temps mis en contact lors de la fixation du dispositif de fixation (10).

9. Dispositif de fixation selon l'une des revendications 1 à 8, caractérisé en ce que l'une des parties de fixation (17) et l'un des contacts de douille (15) sont disposés dans un logement de douille (32) commun qui a une forme pratiquement rectangulaire en vue de dessus, la partie de fixation (17) étant prévue sur l'un des petits côtés du logement (32), tandis qu'un ressort de compression (16), servant à la prise de contact de la broche de la lampe, prend appui sur l'autre petit côté du logement (32) de forme rectangulaire.

10. Dispositif de fixation selon l'une des revendications 1 à 9, caractérisé en ce que l'élément fonctionnel est réalisé sous la forme d'un rivet creux (18) qui est pourvu d'un filetage intérieur (20), servant à la fixation, et sur la surface périphérique extérieure duquel est réalisé, au formage, un appui (21) comportant la surface d'appui (31) prévue pour une broche de la lampe.

11. Dispositif de fixation selon la revendication 10, caractérisé en ce que l'élément fonctionnel, se présentant sous la forme d'une pièce tournée (30), est agencé de façon à pouvoir être fabriqué à partir d'un produit profilé, tel qu'une barre profilée, un fil profilé.
